# EUROPÄISCHE PATENTSCHRIFT

(11) **EP 0 235 666 B1**
(45) Veröffentlichungstag und Bekanntmachung des Hinweises auf die Patenterteilung: **16.05.1990**
(21) Anmeldenummer: 87102243.0
(22) Anmeldetag: 17.02.1987
(51) Int. Cl.: A63C 9/085

(54) **Seitenauslösbare Sicherheitsskibindung**
Side-releasing safety ski binding
Fixation de sécurité à déclenchement latéral pour le ski

(30) Priorität: 19.02.1986 DE 3605313
(43) Veröffentlichungstag der Anmeldung: 09.09.1987
(73) Patentinhaber: GEZE SPORT INTERNATIONAL GMBH, D-80796 München (DE)
(72) Erfinder: Kowatsch, Ulrich, D-7250 Leonberg 5 (DE)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- FR-A- 2 385 418
- FR-A- 2 523 857
- FR-A- 2 537 442
- FR-A- 2 553 672

## Beschreibung

Die Erfindung betrifft eine seitenauslösbare Sicherheitsskibindung, insbesondere für die Halterung der Skistiefelspitze, mit zwei den Skistiefel seitlich haltenden Seitenbacken, einem Sohlenniederhalter und einer sich im wesentlichen in Skilängsrichtung erstreckenden Auslösefeder, welche mit ihrem einen Ende am skifesten Bindungsgehäuse abgestützt ist und mit ihrem anderen Ende den Seitenauslösemechanismus mit einer vom Skistiefel weg, insbesondere nach vorn gerichteten Kraft beaufschlagt, wobei der Sohlenniederhalter und die Seitenbacken an einem relativ zum Bindungsgehäuse um eine Querachse hochschwenkbaren Tragteil angeordnet sind.

Es ist bereits ein Auslösevorderbacken für Skibindungen bekannt (AT-PS 300 630), bei dem an einem seitlich auslösbaren Vorderbacken ein Sohlenniederhalter angeordnet ist, der gegen die Vorspannung einer Feder federnd nach oben ausweichen kann. Hierdurch soll verhindert werden, daß z.B. bei einer Schneezwischenlage zwischen Schuh und Ski der Schuh abnormale Beanspruchungen auf die Bindung und den Ski ausübt und so die funktionellen Eigenschaften der Bindung verändert. Nachteilig an dieser bekannten Skibindung ist das Erfordernis einer besonderen Niederhaltefeder.

Es ist auch schon bekannt (DE-OS 3 230 186), die auf den Sohlenniederhalter wirkende federnde Niederhaltekraft von der sich in Skilängsrichtung erstreckenden Auslösefeder abzuleiten, doch ist es hierzu erforderlich, das eine Ende der Auslösefeder auf den Sohlenniederhalter und das andere Ende der Auslösefeder auf den Seitenauslösemechanismus wirken zu lassen. Hierzu muß auch das vordere Ende der Auslösefeder einschließlich der sie abstützenden Bauteile beweglich sein, was konstruktiv und auch betrieblich einen Nachteil darstellt.

Bei einer gattungsgemäßen seitenauslösbaren Sicherheitsskibindung (FR-A 2 523 857, FR-A 2 385 418) wird die niederhaltende Kraft für den Sohlenhalter von der Auslösefeder über einen besonderen Hebel- bzw. Kulissenmechanismus auf den Sohlenhalter übertragen. Es ist somit ein besonderer Kraftübertragungsmechanismus zusätzlich zu den Bauelementen für die Übertragung der Seitenauslösekräfte erforderlich. Eine ständige Niederhaltekraft, wie sie erwünscht wäre, wird auf die Schuhsohle nicht ausgeübt, indem ein Höhenverstellmechanismus für den eigentlichen Sohlenniederhalter vorgesehen ist, mittels dessen der Sohlenniederhalter so verstellt wird, daß er normalerweise keine Niederhaltekraft auf die Schuhsohle ausübt.

Die Aufgabe der Erfindung besteht darin, die Niederhaltekraft für den Sohlenniederhalter ohne besondere Kraftübertragungsmittel zwischen der Auslösefeder und dem Sohlenniederhalter auf einfache Weise bereitzustellen.

Zur Lösung dieser Aufgabe sieht die Erfindung vor, daß auch der Seitenauslösemechanismus und der Angriffspunkt der Auslösefeder am Seitenauslösemechanismus, an dem relativ zum Bindungsgehäuse um die Querachse hochschwenkbaren Tragteil angeordnet sind und daß die Querachse sich in einem solchen Abstand oberhalb der Wirkungslinie der Auslösefeder befindet, daß von der Oberseite her eine von der Auslösefeder herrührende, vorbestimmte, federnd nachgiebige Niederhaltekraft auf die Skistiefelsohle einwirkt.

Das Wesen der Erfindung besteht demnach darin, daß die einseitig am Bindungsgehäuse abgestützte Auslösefeder mit dem anderen wirksamen Ende unmittelbar den im hochschwenkbaren Tragteil angeordneten Seitenauslösemechanismus beaufschlagt, wodurch automatisch und ohne besondere Hebel-oder Kulissenmechanismen die gewünschte Niederhaltekraft für den Sohlenhalter erzielt wird. Allein die besondere Aufteilung der verschiedenen Bauteile der Erfindung auf feststehende und bewegliche Bindungsteile führt somit bei geringem Herstellungsaufwand zur Ausnutzung der Auslösefederkraft außer für die Seitenauslösung auch zur Erzielung der Niederhaltekraft am Sohlenniederhalter. Außerdem wird erfindungsgemäß ständig eine definierte Niederhaltekraft auf die Schuhsohle ausgeübt, so daß auch bei Einstellung von Schuhsohlen unterschiedlicher Dicke stets die gleichen Auslöseverhältnisse vorliegen, ohne daß irgendein Höhenverstellmechanismus betätigt werden muß.

Eine bevorzugte Dimensionierung des Abstandes zwischen der Querachse und der Wirkungslinie der Auslösefeder unter Berücksichtigung des Abstandes des Sohlenniederhalters von der Querachse führt dazu, daß die vorbestimmte Niederhaltekraft zwischen 100 und 300 N, bevorzugt 150 und 250 N und insbesondere bei etwa 200 N liegt.

Aufgrund der erfindungsgemäßen Ausbildung finden je nach dem Grad der Hochschwenkung des Sohlenniederhalters zwischen der Auslösefeder und dem Tragteil sowie dem Bindungsgehäuse Relativbewegungen statt, welche es vorteilhaft erscheinen lassen, daß um die Auslösefeder, deren Widerlager und Befestigungsenden ausreichende Spielräume vorgesehen sind, damit die am nicht mitbewegten Bindungsgehäuse abgestütze Auslösefededer sowie ihre Widerlager und Befestigungsenden die beim begrenzten Hochschwenken des Tragteils auftretenden Verschiebungen und Schwenkungen ungehindert mitmachen können.

Der Schwenkbereich des Tragteils relativ zum Bindungsgehäuse muß nicht besonders groß sein. Es genügt für alle praktsich vorkommenden Fällle, wenn der Schwenkbereich des Tragteils nach oben so begrenzt ist, daß die Höhenbeweglichkeit des Sohlenniederhalters 2 bis 8 mm, insbesondere 3 bis 7 mm und bevorzugt 4 bis 6 mm beträgt.

Um die Auslösefeder problemlos unter der erfindungsgemäßen Querachse hindurchführen zu können, ist es zweckmäßig, wenn die Auslösefeder von hinten nach vorn leicht nach unten abfallend geneigt ist. Insbesondere soll die Anordnung so sein, daß der Neigungswinkel der Wirkungslinie relativ zur Horizontalen 2 _{°} bis 8 _{°} und insbesondere etwa 5 0 beträgt.

Besonders bevorzugt ist es, wenn der Seitenauslösemechanismus aus zwei am Tragteil ausgebildeten seitlichen. vertikalen Kippkanten und damit zusammenwirkenden Kippflächen eines Kippbackens besteht. Bei einer derartigen Anordnunng sind sowohl. der Sohlenniederhalter als auch die Seitenbacken formschlüssig mit dem Kippbacken verbunden. Grundsätzlich könnte aber auch der Sohlenniederhalter formschlüssig am Tragteil angebracht sein, während nur die Seitenbacken gegen die Kraft der Auslösefeder ausschwenkbar sind.

Während grundsätzlich auch eine Druckfeder als Auslösefeder verwendet werden könnte, wobei eine Kraftrichtungsumkehr durch eine Zugstange erreicht wird, ist es doch bevorzugt, wenn die Auslösefeder eine hinten am Seitenauslösemechanismus und vorn am Bindungsgehäuse befestigte Zugfeder ist.

Im Falle der Verwendung einer dickeren Skisohle würde bei der erfindungsgemäßen Sicherheitsskibindung die Auslösefeder etwas stärker gespannt werden, was zu einer Erhöhung der Auslösekraft führen könnte. Um in diesem Fall eine entsprechende Anzeige für die erhöhte Seitenauslösekraft zu liefern, kennzeichnet sich eine weitere Ausführungsform der Erfindung dadurch, daß an diesem Ende der Auslösefeder ein zu einem Anzeigeschieber sich nach vorn über die Querachse hinaus erstreckender Haltearm angebracht ist und daß der Anzeigeschieber sich unter einem mit einer Federvorspannungseinstellskala versehenen Sichtfenster in der Oberseite des Tragteils befindet.

Da bei einer Höhenverschwenkung des Tragteils das Tragteil und der Anzeigeschieber um verschiedene Achsen schwenken, ergibt sich beim Hochschwenken des Tragteils eine derartige Relativverschiebung zwischen dem Anzeigeschieber und der Federvorspannungseinstellskala, daß die beim Hochschwenken des Sohlenniederhalters erhöhte Vorspannkraft der Auslösefeder angezeigt wird. Bei Verwendung einer dickeren oder dünneren Skistiefelsohle kann also die Vorspannung der Auslösefeder entsprechend nachgestellt werden. Ein weiterer Erfindungsgedanke ist also darin zu sehen, daß der Anzeigeschieber relativ zur Anzeigeskala nicht nur durch Verstellung der Vorspannung der Auslösefeder von Hand mittels der Einstellschraube verschoben wird, sondern in gleichem Sinne und in gleichem Verhältnis auch bei dem geringfügigem Hochschwenken des Sohlenniederhalters. Der Anzeigeschieber liefert somit in jedem Fall eine für alle praktischen Zwecke ausreichende Anzeige der tatsächlichen Vorspannung der Auslösefeder.

Während die Reibungskompensation bei Rücklagen des Skifahrers mit den vorstehend geschilderten Ausführungsformen einwandfrei funktioniert, ergibt sich bei Vorlagen eine Reibungserhöhung, weil der von oben stets nachgeführte Sohlenniederhalter dann unverändert von oben gegen die Skistiefelsohle drückt, während die Reibungskraft zwischen der Stiefelsohle und der auf dem Ski angeordneten Sohlenplatte zunimmt. Dieser Einfluß kann zwar durch eine Sohlenplatte mit geringem Reibungskoeffizienten stark herabgemindert werden; bevorzugt ist es jedoch, wenn keine besondere, reibunn-Dindernde Ausbildung der Sohlenplatte erforder.: ist, indem im Ballenbereich des Skistiefeis eine vertikal bewegliche Trittplatte auf der Skioberseite angeordnet ist, welche über ein Kraftumlenkgetriebe an einen unterhalb der Skisohle und der Bindung verlaufenden Längsschieber derart angeschlossen ist, daß bei Ausübung einer Trittkraft von oben auf die Trittplatte auf den Schieber eine nach hinten gerichtete Kraft ausgeübt wird, und indem das von der Trittplatte abgewandte Ende des Schiebers mittels eines Anschlages einen Gegenanschlag des Tragteils derart hintergreift, daß beim Ausüben der Trittkraft auf die Trittplatte auf das Tragteil ein Schwenkmoment übertragen wird, welches den Sohlenniederhalter nach oben zu bewegen sucht, wobei jedoch die auf das Tragteil über das Kraftumlenkgetriebe ausgeübte Hochschwenkkraft so begrenzt ist, daß sie kleiner bleibt als die von der Auslösefeder ausgeübte Niederhaltekraft. Aufgrund dieser Ausbildung wird mit zunehmender Trittkraft auf die Sohlenplatte die Kraft, mit der der Sohlenniederhalter von oben auf die Skistiefelsohle drückt, zunehmend erniedrigt, so daß der zunehmenden Reibungskraft zwischen Skistiefelsohle und Sohlenplatte eine entsprechend abnehmende Reibungskraft zwischen dem Sohlenniederhalter und der Skistiefelsohlenoberseite gegenübersteht.

Besonders zweckmäßig ist es, wenn die durch die Trittkraft auf das Tragteil ausgeübte Hochschwenkkraft durch geeignete Ausbildung des Kraftumlenkgetriebes maximal annähernd gleich der von der Auslösefeder erzeugten Niederhaltekraft ist. Auf diese Weise kann erreicht werden, daß sowohl bei extremer Rücklage als auch bei extremer Vorlage des Skifahrers die Reibungskräfte zwischen der Skistiefelsohle und der Sohlenplatte bzw. dem Sohlenniederhalter weitgehend gleich sind. Da die Reibungskräfte bei einer normalen Position des Skifahrers auf dem Ski, wo die Skisohle praktisch zwischen Sohlenniederhalter und Sohlenplatte eingespannt ist, höher sind und der Seitenauslösemechanismus unter Berücksichtigung dieser Reibungskräfte eingestellt wird, ist die Seitenauslösung sowohl bei extremer Vorlage als auch bei extremer Rücklage des Skifahrers in erwünschter Weise erleichtert.

Die Erfindung wird im folgenden beispielsweise anhand der Zeichnung beschrieben; in dieser zeigt:
Fig. 1 eine teilweise geschnittene Seitenansicht einer erfindungsgemäßen Sicherheitsskibindung für die Halterung einer Skistiefelspitze und
Fig. 2 eine Draufsicht der Sicherheitsskibindung nach Fig. 1.

Nach den Fig. 1 und 2 ist ein Bindungsgrundkörper 38 mittels durch vier Schraublöcher 39 sich hindurcherstreckender Befestigungsschrauben an einem Ski 40 befestigt. Im vorderen Bereich befindet sich am Bindungsgrundkörper 38 das Bindungsgehäuse 12, welches erfindungsgemäß in der Draufsicht U-förmig ausgeschnitten ist, um Platz für ein dort eingesetztes im wesentliches quaderförmiges Tragteil 18 zu schaffen, welches um eine im vorderen Bereich des Bindungsgehäuses 12 oben vorgesehene Querachse 17 schwenkbar am Bindungsgehäuse 12 angebracht ist.

Gemäß Fig. 2 weist das Tragteil 18 im hinteren Bereich zu beiden Seiten der Mittellängsachse 41 der Bindung vertikal verlaufende abgerundete Kippkanten 26 auf, welche mit komplementär dazu ausgebildeten nutenartig vertieften Kippflächen 27 eines Kippbackens 28 zusammenwirken, der in der Mitte auf der der gestrichelt angedeuteten Skistiefelsohle 42 in den Sohlenniederhalter 15 und seitlich davon die schräg nach außen vorstehenden Seitenbacken 13, 14 trägt.

An einem den Kippbacken in der Mitte vertikal durchsetzenden Haltebolzen 43 ist das vordere Befestigungsende 22 einer sich im wesentlichen in Längsrichtung erstreckenden Auslösefeder 11 befestigt, welche in Richtung von der Skistiefelsohle 42 weg in der aus Fig. 1 ersichtlichen Weise leicht nach unten abfällt, derart, daß der Winkel a der Wirkungslinie 19 der Auslösefeder 11 relativ zur Horizontalen etwa 5 ⁰ beträgt. Das vordere Ende der Auslösefeder ist an einem als Mutter ausgebildeten Widerlager 44 befestigt. In die Mutter 44 ist ein Widerlagerbolzen 20 eingeschraubt, der mit allseitigem Spiel 23 eine Bohrung in der Vorderwand des Bindungsgehäuses 12 durchsetzt und in einen Widerlagerbolzenkopf 21 mündet, welcher mit seiner teilkugelförmig ausgebildeten Rückseite in einer dazu komplementär ausgebildeten Teilkugellagerfläche 45 derart gelagert ist, daß die von der Auslösefeder 11 ausgeübten Zugkräfte auf das Bindungsgehäuse 12 übertragen werden.

Durch das Spiel 23, die Teilkugellagerfläche 45 und das seitliche Spiel 23' neben dem Widerlagerbolzenkopf 21 wird eine gewisse Schwenkbewegung des Widerlagerbolzens 20 ermöglicht. Der Widerlagerbolzenkopf 21 ist nach außen hin mit einem Schlitz 46 zum Eingreifen eines Schraubenziehers oder eines Geldstückes versehen. Durch Verdrehen des Widerlagerbolzenkopfes 21 kann die Widerlagermutter 44 in im wesentlichen axialer Richtung verschoben werden, wodurch die Vorspannung der Auslösefeder 11 verändert werden kann.

Um eine freie Beweglichkeit der Auslösefeder 11 und der mit ihr verbundenen Bauteile beim Hochschwenken des Tragteils 18 zu ermöglichen, sind nicht nur die Spielräume 23, 23', sondern auch die in Fig. 1 weiter gezeigten Spielräume 24, 25 zweckmäßig^{.}

Am oberen Rand der Widerlagermutter 44 ist noch unterhalb der Querachse 17 ein Haltearm 30 befestigt, welcher sich unter der Querache 17 hindurch nach hinten erstreckt und an seinem Ende einen Anzeigeschieber 29 trägt, der unterhalb eines Sichtfensters 32 liegt, welches hinter der Querachse 17 in der Oberwand des Tragteils 18 angebracht ist. An der Unterseite des Sichtfensters 32 befindet sich eine Federvorspannungseinstellskala 31.

Unterhalb des Ballenbereichs der Skistiefelsohle 42 ist eine sich im wesentlichen quer über den Ski 40 erstreckende Tritt- oder Sohlenplatte 33 angeordnet, die durch eine Drehlagerung 47 unterhalb des Sohlenniederhalters 15 vertikal in geringem Ausmaß beweglich ist. Über ein durch miteinander zusammenwirkende Schrägflächen an der Unterseite der Trittplatte 33 und eines Schiebers 35 gebildetes Kraftumlenkgetriebe 34 wird eine von oben auf die Trittplatte 33 wirkende Trittkraft K in einem gewünschten Verhältnis auf einen unterhalb der Trittplatte 33 im Bindungskörper 38 in Skilängsrichtung verschiebbar gelagerten Schieber 35 derart übertragen, daß diese Kraft den Schieber 35 nach hinten zu verschieben sucht.

Das vordere Ende des Schiebers 35 erstreckt sich bis etwa unter die Querachse 17, wo ein geringfügig nach oben vorspringender Anschlag 36 angebracht ist, der einen Gegenanschlag 37 im unteren Bereich des Tragteils 18 derart von vorn hintergreift, daß eine auf den Schieber 35 nach hinten wirkende Kraft auf das Tragteil 18 ein Drehmoment um die Querachse 17 überträgt, welches den Sohlenniederhalter 15 anzuheben sucht.

Aufgrund der erfindungsgemäßen Ausbildung werden bei einer Hochschwenkbewegung des Tragteils 18 der Kippbacken 28 mit dem an ihm angeordneten Bauteilen und der Befestigungsstift 43 einschließlich des Angriffspunktes 16 für das Befestigungsende 22 der Auslesefeder 11 mit geschwenkt. Die Feder 11 kann eine derartige Schwenkbewegung jedoch nur teilweise mitmachen, weil ihr vorderes Ende am Bindungsgehäuse 12 festgelegt ist. Beim Hochschwenken des Tragteils 18 ändert sich also die Relativlage der Auslösefeder 11 zum Tragteil 18 und zum Bindungsgehäuse 12.

Die Wirkungsweise der beschriebenen Sicherheitsskibindung ist wie folgt:

Die Grundeinstellung der Bindung relativ zur Dicke der Skistiefelsohle 42 ist derart, daß die in die Bindung eingesetzte Skistiefelsohle zwischen der Sohlenplatte 33 und dem Sohlenniederhalter 15 in vertikaler Richtung so eingeklemmt wird, daß beispielsweise von oben und unten eine Kraft von 200 N auf die Schuhsohle einwirkt.

Gerät der Skifahrer in Rücklage, so wird der Sohlenniederhalter 15 von unten zunehmend belastet und die Sohlenplatte 33 zunehmend entlastet. Die Reibkraft zwischen Skistiefelsohle 42 und Sohlenplatte 33 nimmt dabei ab, während die Reibkraft zwischen dem Sohlenniederhalter 15 und der Oberseite der Skistiefelsohle 42 annähernd gleich bleibt bzw. etwas zunimmt. Die Seitenauslösung wird entsprechend erleichtert.

Gerät der Skifahrer in eine Vorlage, so erhöht sich die nach unten auf die Trittplatte ausgeübte Trittkraft K auf Werte über 200 N. Der die Normalkraft von 200 N übersteigende Kraftanteil entlastet den nach unten gedrückten Sohlenniederhalter 15 zunehmend, wirkt also der niederhaltenden Kraft der Auslösefeder 11 entgegen. Bei maximaler Trittkraft K soll das vom Schieber 35 auf das Tragteil 18 ausgeübte entlastende Drehmoment aber gerade noch nicht größer als das von der Auslösefeder 11 ausgeübte niederhaltende Moment sein, so daß schließlich bei maximaler Trittkraft K die Oberseite der Skistiefelsohle 42 gerade von der niederhaltenden Kraft des Sohlenniederhalters 15 annähernd entlastet ist. Die Reibungszunahme zwischen Skistiefelsohle 42 und der Trittplatte 33 wird also durch eine Reibungsabnahme zwischen Sohlenniederhalter 15 und Skistiefelsohle 42 zumindest kompensiert.

Wichtig ist weiter, daß beim Hochschwenken des Sohlenniederhalters 15 und damit des Tragteils 18 eine Relativverschiebung zwischen dem Anzeigeschieber 29 und der Einstellskala 31 in dem Sinne erfolgt, daß die durch das Hochschwenken des Sohlenniederhalters 15 erhöhte Vorspannkraft der Auslösefeder 11 im Sichtfenster 32 auf der Einstellskala 31 zur Anzeige gebracht wird. Sollte also ein Stiefel mit einer dickeren Skistiefelsohle 42 in die Bindung eingestellt werden, so kommt die hierdurch bewirkte erhöhte Vorspannung der Auslösefeder 11 zur Anzeige und kann durch Verdrehen des Widerlagerbolzens 20 in erwünschter Weise nachgestellt werden. Wesentlich ist, daß die Wirkungslinie 19 der Auslösefeder 11 einen Abstand A von der Querachse 17 hat, wodurch ein Hebelarm gebildet wird, der es der Auslösefeder 11 ermöglicht, ein den Sohlenniederhalter 15 niederhaltendes Drehmoment auf das Tragteil 18 auszuüben. Durch geeignete Wahl der Größe des Abstandes A kann dieses Drehmoment auf einen gewünschten Wert eingestellt werden.

## Patentansprüche

1. Seitenauslösbare Sicherheitsskibindung, insbesondere für die Halterung der Skistiefelspitze, mit zwei den Skistiefel seitlich haltenden Seitenbacken (13,14) einem Sohlenniederhalter (15) und einer sich im wesentlichen in Skilängsrichtung erstreckenden Auslösefeder (11), welche mit ihrem einen Ende am skifesten Bindungsgehäuse (12) abgestützt ist und mit ihrem anderen Ende den Seitenauslösemechanismus mit einer vom Skistiefel weg, insbesondere nach vorn gerichteten Kraft beaufschlagt, wobei der Sohlenniederhalter (15) und die Seitenbacken (13, 14) an einem relativ zum Bindungsgehäuse (12) um eine Querachse (17) hochschwenkbaren Tragteil (18) angeordnet sind, dadurch gekennzeichnet, daß auch der Seitenauslösemechanismus (26, 27, 28) und der Angriffspunkt (16) der Auslösefeder (11) am Seitenauslösemechanismus (26, 27, 28) an dem relativ zum Bindungsgehäuse (12) um die Querachse (17) hochschwenkbaren Tragteil (18) angeordnet sind und daß die Querachse (17) sich in einem solchen Abstand (A) oberhalb der Wirkungslinie (19) der Auslösefeder (11) befindet, daß von der Oberseite her eine von der Auslösefeder (11) herrührende, vorbestimmte, federnd nachgiebige Niederhaltekraft auf die Skistiefelsohle (42) einwirkt.

2. Sicherheitsskibindung nach Anspruch 1, dadurch gekennzeichnet, daß die vorbestimmte Niederhaltekraft zwischen 100 und 300 N, bevorzugt 150 und 250 N und insbesondere bei etwa 200 N liegt.

3. Sicherheitsskibindung nach Anspruch 1 oder 2, dadurch gekennzeichnet, daß um die Auslösefeder (11), deren Widerlager (20) und Befestigungsenden (22) ausreichende Spielräume (23, 24, 25) vorgesehen sind, damit die am nicht mitbewegten Bindungsgehäuse (12) abgestützte Auslösefeder (11) sowie ihre Widerlager (20) und Befestigungsenden (22) die beim begrenzten Hochschwenken des Tragteils (18) auftretenden Verschiebungen und Schwenkungen ungehindert mitmachen können.

4. Sicherheitsskibindung nach einem der vorhergehenden Ansprüche, dadurch gekennzeichnet, daß der Schwenkbereich des Tragteils (18) nach oben so begrenzt ist, daß die Höhenbeweglichkeit des Sohlenniederhalters (15) 2 bis 8 mm, insbesondere 3 bis 7 mm und bevorzugt 4 bis 6 mm beträgt.

5. Sicherheitsskibindung nach einem der vorhergehenden Ansprüche, dadurch gekennzeichnet, daß die Auslösefeder (11) in Richtung vom Skistiefel weg, insbesondere von hinten nach vorn leicht nach unten abfallend geneigt ist.

6. Sicherheitsskibindung nach Anspruch 5, dadurch gekennzeichnet, daß der Neigungswinkel (a ) der Wirkungslinie (19) relativ zur Horizontalen 2_{°} bis 8_{°} und insbesondere etwa 5 beträgt.

7. Sicherheitsskibindung nach einem der vorhergehenden Ansprüche, dadurch gekennzeichnet, daß der Seitenauslösemechanismus aus zwei am Tragteil (18) ausgebildeten seitlichen vertikalen Kippkanten (26) und damit zusammenwirkenden Kippflächen (27) eines Kippbackens (28) besteht.

8. Sicherheitsskibindung nach einem der vorhergehenden Ansprüche, dadurch gekennzeichnet, daß die Auslösefeder eine hinten am Seitenauslösemechanismus und vorn am Bindungsgehäuse (12) befestigte Zugfeder (11) ist.

9. Sicherheitsskibindung nach einem der vorhergehenden Ansprüche, bei der das nahe dem Bindungsgehäuse (12) liegende Ende der Auslösefeder (11) zur Vorspannungsverstellung axial verstellbar ist, dadurch gekennzeichnet, daß an diesem Ende der Auslösefeder (11) ein sich zu einem Anzeigeschieber (29) zum Skistiefel hin über die Querachse (17) hinaus erstreckender Haltearm (30) angebracht ist und daß der Anzeigeschieber (29) sich unter einem mit einer Federvorspannungseinstellskala (31) versehenen Sichtfenster (32) in der Oberseite des Tragteils (18) befindet.

10. Sicherheitsskibindung nach einem der vorhergehenden Ansprüche, dadurch gekennzeichnet, daß im Ballenbereich des Skistiefels eine vertikal bewegliche Trittplatte (33) auf der Skioberseite angeordnet ist, welche über ein Kraftumlenkgetriebe (34) an einen unterhalb der Skistiefelsohle und der Bindung verlaufenden Längsschieber (35) derart angeschlossen ist, daß bei Ausübung einer Trittkraft (K) von oben auf die Trittplatte (33) auf den Schieber (35) eine zum Skistiefel hin, insbesondere nach hinten gerichtete Kraft ausgeübt wird, und daß das von der Trittplatte (33) abgewandte Ende des Schiebers (35) mittels eines Anschlages (36) einen Gegenanschlag (37) des Tragteils (18) derart hintergreift, daß beim Ausüben der Trittkraft (K) auf die Trittplatte (33) auf das Tragteil (18) ein Schwenkmoment um die Querachse (17) übertragen wird, welches den Sohlenniederhalter (15) nach oben zu schwenken sucht, wobei jedoch die auf das Tragteil (18) über das Kraftumlenkgetriebe (34) ausgeübte Hochschwenkkraft so begrenzt ist, daß sie stets kleiner bleibt als die von der Auslösefeder (11) ausgeübte Niederhaltekraft, und daß die durch die Trittkraft (K) auf das Tragteil (18) ausgeübte Hochschwenkkraft durch geeignete Ausbildung des Kraftumlenkgetriebes (34) maximal annähernd gleich der von der Auslösefeder (11) erzeugten Niederhaltekraft ist.

## Claims

1. A safety ski binding capable of releasing sideways, in particular for holding the tip of the ski boot, the ski binding comprising two side jaws (13, 14) which hold the ski boot at the sides; a sole hold-down member (15) and a release spring (11) which extends substantially in the longitudinal direction of the ski and is braced at its one end against the binding housing (12), which is fixed relative to the ski, wherein the other end of the release spring acts on the sideways release mechanism with a force which is directed away from the ski boot and in particular in a forward direction and wherein the sole hold-down member (15) and the side jaws (13, 14) are arranged on a carrier (18) which can be pivoted upwardly about a transverse axle (17) relative to the binding housing (12), characterised in that the sole hold-down member (15), the sideways release mechanism (26, 27, 28) and the point of action (16) of the release spring (11) on the sideways release mechanism (26, 27, 28) are also arranged on the carrier (18) which can pivot upwardly about the transverse axle (17) relative to the binding housing (12); and in that the transverse axle (17) is located at a distance (A) above the line of action (19) of the release spring (11) such that a predetermined resiliently yielding hold-down force originating from the release spring (11) acts on the sole (42) of the ski boot from the upper side.

2. A safety ski binding in accordance with claim 1, characterised in that the predetermined hold-down force lies between 100 and 300 N (Newtons), preferably between 150 and 250ₓN, and is in particular approximately 200 N.

3. A safety ski binding in accordance with claim 1, characterised in that adequate free play spaces (23, 24, 25) are provided around the release spring (11), around its abutments (20), and around its mounting ends (22), so that the release spring (11) which is braced on the non-co-moving part of the binding housing (12) and also its abutment (20) and mounting ends (22), can participate unhindered in the displacements and pivotal movements which occur on restricted upward pivoting of the carrier (18).

4. A safety ski binding in accordance with claim 1, characterised in that the pivotal range of the carrier (18) in the upward direction is limited so that the vertical movability of the sole hold-down member (15) amounts to from 2 to 8 mm, in particular from 3 to 7 mm, and preferably to 4 to 6 mm.

5. A safety ski binding in accordance with one of the preceding claims, characterised in that the release spring (11) is slightly downwardly inclined in the direction away from the ski boot, in particular from the rear to the front.

6. A safety ski binding in accordance with claim 5, characterised in that the angle of inclination a of the line of action (19) relative to the horizontal amounts to from 2_{°} to 8_{°}, and in particular to approximately 5_{°}.

7. A safety ski binding in accordance with one of the preceding claims, characterised in that the sideways release mechanism comprises two laterally disposed vertical tilting edges (26) formed on the carrier (18) and tilting surfaces (27) of a tiltable sole clamp (28) which cooperate therewith.

8. A safety ski binding in accordance with one of the preceding claims, characterised in that the release spring is a tension spring (11) secured at the rear to the sideways release mechanism and at the front to the binding housing (12).

9. A safety ski binding in accordance with one of the preceding claims, wherein the end of the release spring (11) lying close to the binding housing (12) is axially adjustable to adjust the spring bias, characterised in that a holding arm (30), which extends towards the ski boot beyond the transverse axle (17) to an indicator slider (29), is mounted at this end of the release spring (11); and in that the indicator slider (29) is located beneath a viewing window (32) in the upper side of the carrier (18), wherein the viewing window (32) is provided with a spring bias adjustment scale (31).

10. A safety ski binding in accordance with one of the preceding claims, characterised in that a vertically movable foot plate (33) is arranged on the upper side of the ski in the ball region of the ski boot and is connected via a force-deflecting transmission (34) to a longitudinal slider (35) extending beneath the sole of the ski boot and the binding in such a way that on the exertion of a treading force (K) from above on the foot plate (33) a force is exerted on the slider (35) towards the ski boot, in particular a rearwardly directed force; and in that the end of the slider (35) remote from the foot plate (33) engages by means of an abutment (36) behind a counter-abutment (37) of the carrier (18) in such a way that on exertion of the treading force (K) on the foot plate (33) a pivotal moment about the transverse axle (17) is exerted on the carrier (18) which tries to pivot the sole hold-down member (15) upwardly, with the upward pivoting force exerted on the carrier (18) via the force-deflecting transmission (34) however being so restricted that it is always smaller than the hold-down force exerted by the release spring (11); and in that the upward pivoting force exerted on the carrier (18) through the treading force (K) is at most approximately the same as the hold-down force exerted by the release spring (11) as a result of a suitable construction of the force-deflecting transmission (34).

## Revendications

1. Fixation de sécurité à déclenchement latéral pour ski, en particulier pour le maintien de la pointe de la chaussure de ski, comportant deux mors latéraux (13, 14) maintenant latéralement la chaussure de ski, une pièce (15) serrant la semelle vers le bas et un ressort de déclenchement (11) qui s'étend essentiellement dans la direction longitudinale du ski et dont une première extrémité s'appuie contre le carter (12), fixe par rapport au ski, de la fixation et l'autre extrémité applique au mécanisme de déclenchement latéral une force dirigée à l'opposé de la chaussure de ski et en particulier vers l'avant, les mors latéraux (13, 14) et la pièce (15) serrant la semelle vers le bas étant disposés sur une pièce support (18) qui peut pivoter vers le haut, autour d'un axe transversal (17), par rapport au carter (12) de la fixation, caractérisée en ce que le mécanisme de déclenchement latéral (26, 27, 28) et le point (16) où le ressort de déclenchement (11) attaque le mécanisme de déclenchement latéral (26, 27, 28) sont également disposés sur la pièce support (18) qui peut pivoter vers le haut autour de l'axe transversal (17) par rapport au carter (12) de la fixation; et en ce que l'axe transversal (17) se trouve à une distance (A) au-dessus de la ligne d'action (19) du resort de déclenchement (11) telle qu'une force de serrage élastique prédéterminée, dirigée vers le bas et provoquée par le ressort de déclenchement (11) s'exerce sur le côté supérieur de la semelle (42) de la chaussure de ski.

2. Fixation de sécurité pour ski selon la revendication 1, caractérisée en ce que la force prédéterminée serrant la semelle vers le bas vaut entre 100 et 300 N, de préférence 150 et 250 N, et en particulier environ 200 N.

3. Fixation de sécurité pour ski selon la revendication 1 ou 2, caractérisée en ce qu'il est prévu autour du ressort de déclenchement (11), de sa contre-butée (20) et de ses extrémités d'attache (22) des jeux (23, 24, 25) suffisants pour que le ressort de déclenchement (11), appuyé contre le carter (12), non entraîné, de la fixation, ainsi que sa contre-butée (20) et ses extrémités d'attache (22) puissent suivre sans entraves les coulissements et pivotements qui surviennent lors du pivotement vers le haut, limité, de la pièce support (18).

4. Fixation de sécurité pour ski selon l'une des revendications précédentes, caractérisée en ce que la plage de pivotement de la pièce support (18) est limitée vers le haut de façon telle que la mobilité en hauteur de la pièce (15) serrant la semelle vers le bas atteint 2 à 8 mm, en particulier 3 à 7 mm et de préférence 4 à 6 mm.

5. Fixation de sécurité pour ski selon l'une des revendications précédentes, caractérisée en ce que le ressort de déclenchement (11) est légèrement incliné en pente vers le bas dans la direction opposée à la chaussure de ski, en particulier en allant de l'arrière vers l'avant.

6. Fixation de sécurité pour ski selon la revendication 5, caractérisée en ce que l'angle d'inclinaison (a) de la ligne d'action (19) par rapport à l'horizontale atteint 2_{°} à 8_{°} et en particulier environ 5_{°}.

7. Fixation de sécurité pour ski selon l'une des revendications précédentes, caractérisée en ce que le mécanisme de déclenchement latéral est constitué de deux arêtes (26) latérales et verticales de basculement, aménagées sur la pièce support (18) et coopérant avec des surfaces de basculement (27) appartenant à une mâchoire basculante (28).

8. Fixation de sécurité pour ski selon l'une des revendications précédentes, caractérisée en ce que le ressort de déclenchement est un ressort de traction (11) fixé à l'arrière au mécanisme de déclenchement latéral et à l'avant au carter (12) de la fixation.

9. Fixation de sécurité pour ski selon l'une des revendications précédentes, dans laquelle l'extrémité, proche du carter (12) de la fixation, du ressort de déclenchement (11) peut se déplacer axialement pour réglage de la précontrainte, caractérisée en ce qu'à cette extrémité du ressort de déclenchement (11) est rapporté un bras (30) qui s'étend jusqu'à un curseur (29) au-delà de l'axe transversal (17) en direction de la chaussure de ski; et en ce que le curseur (29) se trouve sous un regard (32) prévu dans la face supérieure de la pièce support (18) et muni d'une échelle (31) de réglage de la précontrainte du ressort.

10. Fixation de sécurité pour ski selon l'une des revendications précédentes, caractérisée en ce que dans la zone de la plante du pied de la chaussure de ski est disposée, sur la face supérieure du ski, une plaque d'appui du pied (33) mobile verticalement et reliée, par l'intermédiaire d'un mécanisme (34) de changement de direction de la force, à un coulisseau longitudinal (35) qui passe sous la semelle de la chaussure de ski et sous la fixation, de façon telle que le coulisseau (35) est sollicité vers la chaussure de ski, en particulier vers l'arrière, lorsqu'une force d'appui du pied (K) s'exerce d'en haut sur la plaque d'appui du pied (33); et en ce que l'extrémité, opposée à la plaque d'appui du pied (33), du coulisseau (35) saisit par derrière, au moyen d'une butée (36) une contre-butée (37) de la pièce support (18) de façon telle que, lorsque la force d'appui du pied (K) s'exerce sur la plaque (33), il est transmis à la pièce support (18) autour de l'axe transversal (17) un moment qui tend à faire pivoter vers le haut la pièce (15) serrant la semelle vers le bas, étant précisé toutefois que la force de pivotement vers le haut, exercée sur la pièce support (18) par l'intermédiaire du mécanisme (34) de changement de direction de la force, est limitée de façon à toujours rester inférieure à la force de serrage de la semelle vers le bas exercée par le ressort de déclenchement (11); et en ce que, par conception appropriée du mécanisme (34) de changement de direction de la force, la force de pivotement vers le haut, exercée par la force d'appui du pied (K) sur la pièce support (18), est au maximum approximativement égale à la force de serrage de la semelle vers le bas produite par le ressort de déclenchement (11).
